# EUROPÄISCHE PATENTANMELDUNG

(11) **EP 2 000 598 A1**
(43) Veröffentlichungstag der Anmeldung: **10.12.2008**
(21) Anmeldenummer: 07010936.8
(22) Anmeldetag: 04.06.2007
(51) Int. Cl.: E02D 29/12, E03F 5/02

(54) **Schachtoberteil**

(71) Anmelder: Ifw Manfred Otte GmbH, 4563 Micheldorf (AT)
(72) Erfinder: Kastner, Friedrich, Dr., 4710 Grieskirchen (AT); Klausberger, Manfred, 4560 Kirchdorf a.d. Krems (AT); Mitteregger, Erich, 4563 Micheldorf (AT)
(74) Vertreter: Landgraf, Elvira

(57) **Zusammenfassung**

Die Erfindung betrifft ein Oberteil für einen Schacht (1), mit einem Zugangsteil und einem Schachtkonus, welcher mit einem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist, dadurch gekennzeichnet, dass im Bereich der Schachtkuppel Versteifungsstrukturen (2) an der inneren Oberfläche dieser Schachtkuppel angeordnet werden, die sich im Wesentlichen radial oder parallel, winkelig bzw. konzentrisch von einem oder mehreren gedachten Punkten oder Linien innerhalb oder außerhalb der Kuppel über die gewölbte Form des Schachtkonus nach unten erstrecken.

## Beschreibung

Die Erfindung betrifft ein Oberteil für einen Schacht.

Schachtoberteile sind aus dem Stand der Technik bekannt und weisen üblicherweise eine nach außen gewölbte Form auf. Aufgrund dieser Form weisen diese Schachtoberteile eine gute Beständigkeit gegen Druckkräfte auf, die aus dem den Schacht umgebenden Untergrund ausgeübt werden.
Im Bereich des Übergangs von Schachtkonus und Schachtzugangsteil kommt es jedoch immer wieder zu Verformungen. In diesem Bereich können radial nach innen gerichtete Kraftkomponenten bewirken, dass sich das Schachtoberteil an dieser Stelle nach innen verbiegt bzw. über den Toleranzbereich eingedrückt wird.

Aus EP 0 906 477 B1 ist ein Oberteil für einen Schacht bekannt mit einem Zugangsteil und einem Schachtkonus, welcher mit dem Zugangsteil verbunden ist und mit einer Umfangskante auf der dem Zugangsteil gegenüberliegenden Seite des Schachtkonus auf einem Schachtring aufsetzbar ist, wobei der Schachtkonus eine im wesentlichen nach außen gewölbte Grundform hat, wobei im Bereich des Übergangs vom Zugangsteil zum Schachtkonus eine im wesentlich parallel zur Ebene, in der die Umfangskante gelegen ist, ausgerichtete Verstärkungsrippe auf dem Außenmantel des Schachtkonus vorgesehen ist, die sich über den gesamten Umfang erstreckt.

Aus WO 2007/000299 A1 ist Schachtoberteil für einen Schacht bekannt mit einem Zugangsteil und einem Schachtkonus, welcher mit einem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist, wobei der Schachtkonus wenigstens 3 Abschnitte aufweist, in denen im Wesentlichen parallel zueinander angeordnete Versteifungselemente angeordnet sind.

Diese Schachtsysteme sind entweder nur durch aufwändige Werkzeuge herzustellen oder bedingt durch die großen Wandstärken sehr schwer und weisen außerdem keine optimale Belastbarkeit auf.

Aufgabe der Erfindung war es ein Schachtoberteil mit möglichst geringer Wandstärke, aber großer Stabilität bereitzustellen, das auch mit einfachen Werkzeugen leicht herstellbar ist.

Gegenstand der Erfindung ist daher ein Oberteil für einen Schacht, mit einem Zugangsteil und einem Schachtkonus, welcher mit einem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist, dadurch gekennzeichnet, dass im Bereich der Schachtkuppel Versteifungsstrukturen an der inneren Oberfläche dieser Schachtkuppel angeordnet sind, die sich im Wesentlichen radial oder parallel, winkelig bzw. konzentrisch von einem oder mehreren gedachten Punkten oder Linien innerhalb oder außerhalb der Kuppel über die gewölbte Form des Schachtkonus nach unten erstrecken.

Das erfindungsgemäße Schachtoberteil weist bei gleicher Wandstärke wie der Stand der Technik höhere Belastbarkeit auf. Bei deutlich reduzierter Wandstärke wird gleiche Belastbarkeit erreicht.

Ferner ist ein Verbindungselement vorgesehen mittels dessen das erfindungsgemäße Schachtoberteil auf andere Schachtteile dichtend aufgesetzt werden kann.

Die Versteifungsstrukturen des erfindungsgemäßen Schachtoberteils erlauben, dass die anfallenden Belastungen (beispielsweise Verkehrsbelastung, Druckbelastung) sicher abgebaut werden können.

Die innen liegenden Versteifungsstrukturen können im Querschnitt betrachtet als Rippe, Wulst, Sicke, trapezförmig, rautenförmig oder als l-Träger halbkreisförmig, elliptisch, quadratisch, dreieckig oder als je nach Anwendung optimierte polygonale Struktur ausgebildet sein, sodass die Steifigkeit der gewölbten Grundform des Schachtkonus optimiert wird.

Die Abstände zwischen den Versteifungsstrukturen und die Dimension der Versteifungsstrukturen werden ebenfalls je nach Geometrie und Belastungserfordemis optimiert und ausgeführt.

Die innen liegenden Versteifungsstrukturen sind vor Beschädigungen durch das Verfüllmaterial (Erde, Schotter, Kies und dergleichen) oder durch Manipulationen (beispielsweise beim Einbau) geschützt.
Daher ist eine gleich bleibende Stabilität des Schachtoberteils gewährleistet.
Die im Wesentlichen glatte Außenseite ermöglicht ferner eine homogenere Verdichtung des Verfüllmaterials als bei bekannten Schachtoberteilen.

Durch die Anordnung der Versteifungsstrukturen im Innenbereich ist eine effiziente Werkzeugherstellung möglich. Durch die im Wesentlichen glatte Außenseite können daher auch die Außenschalen der Werkzeuge wesentlich einfacher gestaltet werden.

In einer Ausführungsform kann das Schachtoberteil weitere innen liegende Versteifungsstrukturen aufweisen, die sich über den inneren Umfang erstrecken können.
Diese Elemente können im Querschnitt betrachtet als Rippe, Wulst, Sicke, trapezförmig, rautenförmig oder als l-Träger halbkreisförmig, elliptisch, quadratisch, dreieckig oder als je nach Anwendung optimierte polygonale Struktur ausgebildet sein. Sie können um einen gedachten Punkt innerhalb oder außerhalb der Kuppel konzentrisch, exzentrisch radial, oder winkelig angeordnet sein.

In einer besonderen Ausführungsform kann das Oberteil für den Schacht an seiner Außenseite sich gegebenenfalls über den Umfang erstreckende Auftriebssicherungselemente aufweisen, die in Form von Rippen, Stegen, Segmente, Laschen, Noppen, Spitzen und dergleichen ausgeführt sein können. Dabei können diese Auftriebssicherungselemente je nach Form durchgängig oder nicht durchgängig angeordnet sein kann, beispielsweise auch in Form von konzentrischen Kreisen (von einem gedachten Mittelpunkt, der gleich oder unterschiedlich sein kann zu dem gedachten Punkt von dem aus sich die Versteifungsstrukturen erstrecken) ausgeführt sein.

Dabei kann die Form der Auftriebssicherungselemente je nach verwendetem Verfüllmaterial optimiert sein.

In einer weiteren Ausführungsform können andere funktionale Strukturen, wie Hebehilfen und dergleichen frei an der Außenseite positioniert werden.

Das Zugangsteil kann exzentrisch oder mittig angeordnet sein, wobei gegebenenfalls innen Halteelemente vorgesehen sein können.

In einer besonderen Ausführungsform kann am Ring des Schachtoberteils eine Vorrichtung vorgesehen sein, die ein Zentrieren des Oberteils an einem Schachtmittel- oder -unterteil erlaubt. Diese Vorrichtung kann als optische Markierung oder als mechanische Führungshilfe (beispielsweise als Führungsbolzen oder Gabel oder ähnliches) ausgebildet sein.

Das erfindungsgemäße Schachtoberteil wird vorzugsweise aus thermoplastisch verarbeitbaren Kunststoffen vorzugsweise in einem Spritzgussverfahren hergestellt.

Das erfindungsgemäße Schachtoberteil ist beispielsweise für Abwasserschächte, Wasserpumpenschächte, Sicherheitsschächte, Ein-Mann-Bunker, Wasserspeicher, Pellettstanks, Pufferspeicher für Erdwärme, Serviceschächte (beispielsweise für Elektroleitungen) geeignet.

Das erfindungsgemäße Schachtoberteil ist in den Figuren 1 bis 3 dargestellt.

Darin bedeuten 1 das Schachtoberteil, 2 die sich über die gewölbte Form des Schachtkonus nach unten erstreckenden Versteifungsstrukturen, 3 die Auftriebssicherungselemente, 4 Haltelemente.

## Patentansprüche

1. Oberteil für einen Schacht, mit einem Zugangsteil und einem Schachtkonus, welcher mit einem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist, **dadurch gekennzeichnet, dass** im Bereich der Schachtkuppel Versteifungsstrukturen an der inneren Oberfläche dieser Schachtkuppel angeordnet werden, die sich im Wesentlichen radial oder parallel, winkelig bzw. konzentrisch von einem oder mehreren gedachten Punkten oder Linien innerhalb oder außerhalb der Kuppel über die gewölbte Form des Schachtkonus nach unten erstrecken.

2. Schachtoberteil nach Anspruch 1, **dadurch gekennzeichnet, dass** die Versteifungsstrukturen als Rippe, Wulst, Sicke, trapezförmig, rautenförmig oder als I-Träger ausgeführt sind.

3. Schachtoberteil nach einem der Ansprüche 1 oder 2, **dadurch gekennzeichnet, dass** das Schachtoberteil an der äußeren Oberfläche Auftriebssicherungselemente aufweist.

4. Schachtoberteil nach Anspruch 3, **dadurch gekennzeichnet, dass** die Auftriebssicherungselemente in Form von Rippen, Stegen, Segmente, Laschen, Noppen und/oder Spitzen ausgeführt sind.

5. Schachtoberteil nach einem der Ansprüche 1 bis 4, **dadurch gekennzeichnet, dass** an der äußeren Oberfläche Halteelemente vorgesehen sind.

6. Schachtoberteil nach einem der Ansprüche 1 bis 5, **dadurch gekennzeichnet, dass** es weitere sich gegebenenfalls über den Umfang weitere innen liegende Versteifungsstrukturen aufweist, die sich über den inneren Umfang erstrecken können und um einen gedachten Punkt innerhalb oder außerhalb der Kuppel konzentrisch, exzentrisch radial, oder winkelig angeordnet sind.

7. Schachtoberteil nach einem der Ansprüche 1 bis 6, **dadurch gekennzeichnet, dass** am Ring des Schachtoberteils eine Vorrichtung zum Zentrieren des Schachtoberteils auf einem Schachtmittel- oder - unterteil vorgesehen ist.

8. Schachtoberteil nach einem der Ansprüche 1 bis 8 hergestellt aus thermoplastisch verarbeitbaren Kunststoffen mittels eines Spritzgussverfahrens.

9. Verwendung eines Schachtoberteils nach einem der Ansprüche 1 bis 9 für Abwasserschächte, Wasserpumpenschächte, Sichefieitsschächte, Ein-Mann-Bunker, Wasserspeicher, Pellettstanks, Pufferspeicher für Erdwärme, Serviceschächte (beispielsweise für Elektroleitungen).
